# EUROPÄISCHE PATENTSCHRIFT

(11) **EP 2 458 117 B1**
(45) Veröffentlichungstag und Bekanntmachung des Hinweises auf die Patenterteilung: **26.02.2014**
(21) Anmeldenummer: 11009214.5
(22) Anmeldetag: 21.11.2011
(51) Int. Cl.: E05B 35/12, E05B 17/18, E05B 17/14, E05B 35/00

(54) **Schutzbeschlag für Fenster**
Protective fitting for windows
Ferrure de protection pour fenêtres

(30) Priorität: 24.11.2010 DE 202010015828 U
(43) Veröffentlichungstag der Anmeldung: 30.05.2012
(73) Patentinhaber: Drumm GmbH, 67227 Frankenthal (DE)
(72) Erfinder: Drumm, Klaus-Peter, 67227 Frankenthal (DE)
(74) Vertreter: Kesselhut, Wolf

(56) Entgegenhaltungen:
- EP-A1- 1 076 142
- DE-U1-202005 008 508
- US-A- 3 714 804

## Beschreibung

Die Erfindung betrifft einen Schutzbeschlag für Fenster gemäß dem Oberbegriff von Anspruch 1.

Auf dem Gebiet der Sicherheits- und Schließtechnik werden in bekannter Weise Verriegelungseinrichtungen in Form von Schutzbeschlägen und Schlössern eingesetzt, die einen beispielsweise an einer Tür oder einem Fenster eines Gebäudes befestigten Grundkörper besitzen, an dem ein Verschlusselement aus gehärtetem Material in Gleitführungen verschiebbar aufgenommen ist, um eine im Grundkörper gebildete Öffnung für einen bekannten Schließzylinder oder dergleichen abzudecken und diesen dadurch gegen mechanische Manipulationen zu schützen. Die Arretierung des Verriegelungselements erfolgt dabei über federbelastete Ober- und Unterstifte, die in einer Bohrung im Verschlusselement und im Grundkörper beweglich aufgenommen sind und durch Einstecken eines Schlüssels mit einem daran geformten stiftförmigen Entriegelungselement zum Lösen der Arretierung in der Weise verschoben werden, dass die aneinander grenzenden Stirnflächen der Ober- und Unterstifte in der zwischen dem Grundkörper und dem Verschlusselement verlaufenden Trennebene liegen.

Ein solcher Schutzbeschlag, bei dem die Sperrstifte oder Schließstifte zusätzlich in federbelasteten Unter- und Oberhülsen geführt werden, ist aus der EP 0 367 000 B 1 bekannt. Durch den Einsatz von Unter- und Oberhülsen zur Führung der Sperrstifte ist bei diesem Schutzbeschlag die Anzahl an möglichen Schließkombinationen gegenüber den eingangs genannten Verriegelungseinrichtungen mit einfach geführten Sperrstiften deutlich erhöht und demgemäß der Schutz gegenüber Manipulationen verbessert.

Weiterhin ist es bekannt, Fenster durch die zuvor beschriebenen Schutzbeschläge gegen ein Öffnen durch Unbefugte zu sichern, wozu im Schutzbeschlag eine Aufnahmekammer geformt ist, in der ein kreisrunder Adapterkopf aufgenommen ist, der auf seiner dem Fenster zugewandten Seite mechanisch mit der Welle zum Betätigen des Schließmechanismus des Fensters gekoppelt ist. Auf der dem Fenster abgewandten Seite weist der Adapterkopf eine insbesondere rechteckige Eingriffsöffnung auf, in die ein der Form her angepasster, insbesondere vier- oder rechteckiger Eingriffsabschnitt eines Drehgriffs einsteckbar ist, mittels welchem der Adapterkopf nach dem Öffnen des Verschlusselements durch eine berechtigte Person rotiert werden kann, um das Fenster zu öffnen oder zu schließen.

Derartige Schutzbeschläge werden beispielsweise in geschlossenen Anstalten oder auch in Gefängnissen eingesetzt, in denen die Fenster ausschließlich durch das Personal geöffnet oder geschlossen werden dürfen.

Hierbei hat es sich gezeigt, dass es mitunter möglich ist, den Schließmechanismus des Fensters durch die Fensterdichtung hindurch beispielsweise mithilfe eines Drahtes oder eines Kleiderbügels zu betätigen, wenn der Adapterkopf im Inneren des Schutzbeschlags nach dem Verschließen desselben nicht gegen ein Verdrehen gesichert wird.

Ein anderes Dokument, das den Oberbegriff des Anspruchs 1 offenbart, ist DE 20 2005 008 508 U1.

Demgemäß ist es eine Aufgabe der vorliegenden Erfindung, einen Schutzbeschlag für ein Fenster, wie z.B. ein Kippfenster, zu schaffen, der den Adapterkopf in der geschlossenen Stellung des Schutzbeschlags zusätzlich gegen eine Verdrehung sichert.

Diese Aufgabe wird erfindungsgemäß durch die Merkmale von Anspruch 1 gelöst.

Gemäß der Erfindung weist ein Schutzbeschlag für ein Fenster einen Grundkörper auf, der an einem Fensterrahmen des zu sichernden Fensters beispielsweise durch Verschrauben von innen her befestigt wird. In dem Grundkörper ist eine Aufnahmenkammer geformt, in der ein Adapterkopf aufgenommen ist, der durch einen einsteckbaren Drehgriff rotiert werden kann, und der über eine Antriebswelle, beispielsweise eine Vierkant-Welle, auf den Schließmechanismus zum Verschließen des Fensters wirkt. Der erfindungsgemäße Schutzbeschlags umfasst weiterhin ein bevorzugt in Gleitführungen verschiebbar am Grundkörper geführtes Verschlusselement, das aus einer Freigabeposition, in der der Adapterkopf in der Aufnahmekammer zur Verdrehung des Adapterkopfes mittels des Drehgriffs von außen her zugänglich ist, in eine Schließposition bewegt werden kann, in der die Aufnahmekammer durch das Verschlusselement abgedeckt wird. Das Verschlusselement ist durch einen Verriegelungsmechanismus verriegelbar, welcher bevorzugt eine Sperrstiftanordnung umfasst, wie sie bei den eingangs beschriebenen Schutzbeschlägen zum Einsatz gelangt. In gleicher Weise kann der Verriegelungsmechanismus jedoch ebenfalls einen durch einen herkömmlichen Schlüssel betätigbaren Schließzylinder und/oder elektrisch ein durch die Eingabe eines Codes oder auch über ein Funksignal betätigbares elektromagnetisches Sperrelement umfassen, mittels welchem das Verschlusselement in der Schließposition gegen eine Verschiebung verriegelt werden kann.

Der erfmdungsgemäße Schutzbeschlag zeichnet sich dadurch aus, dass am Verschlusselement eine Kontaktfläche geformt ist, die in der Schließposition formschlüssig in den Adapterkopf eingreift und diesen in seiner Winkelstellung drehfest arretiert.

Durch die Erfindung ergibt sich der Vorteil, dass sich ein mit diesem gesichertes Fenster, oder auch eine kippbare Tür, wie insbesondere eine Terrassentür, auf kostengünstige Weise zusätzlich gegen eine Manipulation von außen her schützen lässt, da es zur Bereitstellung der erfindungsgemäßen Merkmale lediglich einer geringfügigen Änderung eines bekannten Schutzbeschlags Bedarf.

Bei der bevorzugten Ausführungsform der Erfindung besitzt der Adapterkopf eine im Wesentlichen rechteckige oder polygonale Querschnittsform mit wenigstens einer Seitenfläche, die gegenüber einem sich anschließenden Abschnitt der Peripherie des Adapterkopfes radial zurückversetzt ist und in der Schließposition mit der Kontaktfläche des Verschlusselements in Eingriff gelangt, die in dieser Stellung des Adapterkopfes vorzugsweise parallel zur Seitenfläche desselben verläuft.

Die zuvor beschriebene Ausführungsform besitzt den Vorteil, dass die Kontaktfläche unmittelbar an der Seitenwand des Verschlusselements geformt werden kann, was in kostengünstiger Weise ohne eine grundlegende strukturelle Veränderung des z.B. aus der zuvor beschriebenen EP 0 367 000 B1 bekannten Verschlusselements dadurch erfolgen kann, dass lediglich am Adapterkopf eine radial zurückversetzte Seitenfläche geformt wird. Hierdurch können auch bereits montierte Schutzbeschläge durch einen einfachen Austausch des Adapterkopfes mit der erfindungsgemäßen Zusatz-Sicherung nachgerüstet werden.

Nach einem weiteren der Erfindung zu Grunde liegenden Gedanken ist am Verschlusselement eine im Wesentlichen parallel zur Kontaktfläche verlaufende weitere Kontaktfläche vorgesehen ist, die in der Schließposition mit einer weiteren Seitenfläche des Adapterkopfes in Eingriff gelangt. Die erste und auch zweite Kontaktfläche sind bevorzugt im Wesentlichen parallel zur Bewegungsrichtung des Verschlusselements im Bereich der Seitenwände des Verschlusselements angeordnet. Hierdurch lässt sich das maximale Haltemoment, mit welchem der Adapterkopf zusätzlich gegen ein Verdrehen gesichert wird, mit geringem Aufwand verdoppeln, da die weitere Kontaktfläche am Verschlusselement aufgrund seiner Form bereits vorhanden ist und lediglich am Adapterkopf eine weitere Seitenfläche geformt werden muss.

Ebenso ist es denkbar, die Kontaktflächen am Verschlusselement und bevorzug auch die Seitenflächen am Adapterkopf in einem sich zur Aufnahmekammer hin öffnenden Winkel V-förmig geneigt zueinander anzuordnen, um hierdurch in vorteilhafter Weise eine selbständige Verdrehung des Adapterkopfes in die gewünschte Verriegelungsstellung zu bewirken, wenn sich dieser beim Schließen des Verschlusselements nicht exakt in dieser befindet.

Nach einem weiteren der Erfindung zu Grunde liegenden Gedanken ist alternativ oder zusätzlich zu den zuvor beschriebenen beiden seitlichem parallelen Kontaktflächen des Verschlusselements an diesem ein die Kontaktfläche aufweisender nasenartiger Vorsprung geformt, der in der Schließposition in eine auf der Oberseite des Adapterkopfes vorgesehene nutartige Vertiefung eingreift, um den Adapterkopf gegen eine Verdrehung zu sperren. Obgleich sich hierdurch die Baulänge des erfindungsgemäßen Schutzbeschlags gegenüber den zuvor beschriebenen Ausführungsformen geringfügig vergrößert, lässt sich durch diese Ausgestaltung der Erfindung das maximale Haltemoment zusätzlich vergrößern.

Bei der bevorzugten Ausführungsform der Erfindung ist der Adapterkopf integral mit der Antriebswelle für den Antriebsmechanismus des Fensters ausgebildet, die insbesondere eine bei Fenstern in bekannter Weise eingesetzte Vierkantwelle ist. Hierdurch ergibt sich der Vorteil, dass der Adapterkopf mit der daran integral geformten Antriebswelle als ein Bauteil gefertigt werden kann, das insbesondere bei der Nachrüstung von bestehenden Schutzbeschlägen nach dem Herausnehmen eines bestehenden Adapterkopfes mit der daran geformten Antriebswelle durch die Freigabeöffnung des Schutzbeschlags hindurch in einem Arbeitsgang in die zugehörige Vierkant-Aufnahme des Betätigungsmechanismus für das Fenster eingeschoben werden kann.

Hierbei kann der Adapterkopf auf der dem Fenster zugewandten Seite in vorteilhafter Weise einen vorzugsweise ebenfalls integral mit dem Adapterkopf und der Antriebswelle geformten scheibenförmigen Lagerabschnitt aufweisen, der in einem zugehörigen, der Form her angepassten Aufnahmeabschnitt in der Gehäusewand des Grundkörpers drehbar aufgenommen ist. Der Aufnahmeabschnitt in der Gehäusewand besitzt hierbei bevorzugt eine im Querschnitt stufenförmige Gestalt, die eine automatische Zentrierung des scheibenförmigen Lagerabschnitts - und damit des Adapterkopfes - bewirkt und die Aufnahmekammer gleichzeitig in vorteilhafter Weise zur Seite des Fensters hin abdichtet.

Bei der bevorzugten Ausführungsform der Erfindung weist der Verriegelungsmechanismus wenigstens eine Sperrstiftanordnung mit einem im Verschlusselement aufgenommenen Oberstift und einem im Grundkörper aufgenommenen Unterstift auf, die in der Schließposition durch ein in das Verschlusselement einsteckbares stiftförmiges Entriegelungselement mit ihren aneinander anliegenden Stirnflächen in eine zwischen dem Grundkörper und dem Verschlusselement verlaufende Trennebene verschiebbar sind, um das Verschlusselement zu entriegeln. Die Sperrstiftanordnung kann beispielsweise die in der zuvor genannten EP 0 367 000 B1 beschriebene Sperrstiftanordnung sein, welche in Verbindung mit den zuvor beschriebenen seitlichen Kontaktflächen am Verschlusselement bei einem im Vergleich zu herkömmlichen Schlössern deutlich erhöhten Manipulationsschutz zu einer sehr kompakten Bauform des Schutzbeschlages führt.

Alternativ kann der Verriegelungsmechanismus einen, insbesondere durch einen Schlüssel mechanisch betätigbaren Schließzylinder umfassen, der das Verschlusselement in der Schließposition gegen eine Verschiebung relativ zum Grundkörper sperrt. Ebenso kann es vorgesehen sein, dass das Verschlusselement zusätzlich oder auch alternativ durch ein elektro-mechanisches Sperrelement, z.B. einen durch eine Schließelektronik über eine Spule betätigbaren Sperrstift, umfasst, der in einer Aufnahmebohrung im Grundkörper verschiebbar aufgenommen ist und in der Verriegelungsposition des Verschlusselements in eine zur Aufnahmebohrung fluchtende Bohrung im Verschlusselement hinein verschoben und in dieser arretiert wird.

Weitere Merkmale der Erfindung sind in den Unteransprüchen beschrieben.

Die Erfindung wird nachfolgend mit Bezug auf die Zeichnungen anhand von bevorzugten Ausführungsformen beschrieben.

In den Zeichnungen zeigen:
- Fig. 1: eine schematische Aufsicht auf den erfindungsgemäßen Schutzbeschlag mit geschlossenem Verschlusselement in der Verriegelungsposition,
- Fig. 2: eine schematische Aufsicht auf den Schutzbeschlag von Fig. 1 in der Freigabeposition mit zurückgezogenem Verschlusselement,
- Fig. 3: eine schematische Seitenansicht des erfindungsgemäßen Schutzbeschlags mit geschlossenem Verschlusselement in der Verriegelungsposition, und
- Fig. 4: eine schematische Seitenansicht des erfindungsgemäßen Schutzbeschlags mit geöffnetem Verschlusselement in der Freigabeposition.

Wie in den Figuren 1 bis 4 gezeigt ist, umfasst ein Schutzbeschlag 1 für ein Fenster, von dem lediglich ein Teil des Fensterrahmens 2 gezeigt ist, einen Grundkörper 4, der an dem Fensterrahmen 2 durch in Fig. 2 angedeutete Schrauben 6 von innen her befestigt ist. In dem Grundkörper 4 ist eine Aufnahmenkammer 8 geformt, in der ein Adapterkopf 10 aufgenommen ist, der durch einen einsteckbaren Drehgriff 12 rotiert werden kann, welcher hierzu mit einem Eingriffsabschnitt 12a in eine entsprechend ausgebildete Eingriffsöffnung 12b auf der Oberseite des Adapterkopfes 10 einsteckbar ist. Der Adapterkopf 10 ist drehfest mit einer Antriebswelle 14 verbunden, die bevorzugt eine Vierkant-Welle ist, welche mit dem in Fig. 3 und 4 lediglich schematisch angedeuteten Schließmechanismus 16 gekoppelt ist, der zum Verschließen des Fensters im Uhrzeigersinn oder entgegengesetzt hierzu verdreht wird.

Der erfindungsgemäße Schutzbeschlags 1 umfasst weiterhin ein in nicht näher bezeichneten Gleitführungen verschiebbar am Grundkörper 4 geführtes Verschlusselement 18, dass aus einer in Fig. 2 und 4 gezeigten Freigabeposition, in der der Adapterkopf 10 in der Aufnahmekammer 8 zur Verdrehung des Adapterkopfes mittels des Drehgriffs 12 von außen her zugänglich ist, in eine in Fig. 1 und 3 gezeigte Schließposition bewegt werden kann, in der die Aufnahmekammer 8 durch das Verschlusselement 18 abgedeckt und gegen einen Zugriff von außen her verschlossen wird.

Das Verschlusselement 18 ist durch einen Verriegelungsmechanismus 20 verriegelbar, welcher bevorzugt eine in Fig. 4 und 5 im Querschnitt gezeigte Sperrstiftanordnung umfasst, die wenigstens einen, bevorzugt jedoch 5 oder auch sieben im Verschlusselement aufgenommene Oberstifte 22a und eine entsprechende Anzahl von im Grundkörper aufgenommenen federbelasteten Unterstiften 22b aufweist, die in der Schließposition durch ein in das Verschlusselement 18 einsteckbares Entriegelungselement 24 mit ihren aneinander anliegenden Stirnflächen in eine zwischen dem Grundkörper 4 und dem Verschlusselement 18 verlaufende Trennebene 26 verschiebbar sind, um das Verschlusselement 18 - wie in Fig. 4 gezeigt - zu entriegeln.

Wie in der Aufsicht von Fig. 1 und 2 erkennbar ist, ist an den innen liegenden Seitenwänden 28 des Verschlusselements 18 eine erste Kontaktfläche 28a und eine dieser gegenüberliegende zweite Kontaktfläche 28b geformt ist, die in der Schließposition formschlüssig mit den im Wesentlichen parallel zueinander verlaufenden Seitenflächen 30a und 30b des Adapterkopfes 10 zusammenwirken und diesen gegen ein Verdrehen sichern. Die Verdrehsicherung wird dadurch bewirkt, dass der radiale Abstand der ersten und zweiten Seitenflächen 30a, 30b vom Drehpunkt des Adapterkopfes 10 geringer ist, als der radiale Abstand der angrenzenden Eckbereiche 32, die gemäß der Darstellung von Fig. 2 bevorzugt abgerundet sind und den Übergang zu den weiteren beiden Seitenflächen 34a, 34b des dargestellten quadratischen Adapterkopfes bilden. Diese sind bevorzugt im rechten Winkel zu den beiden Seitenflächen 32a, 32b, angeordnet, wodurch sich der Adapterkopf in insgesamt vier Winkelpositionen arretieren lässt, wenn sich das Verschlusselement 18 in der Verriegelungsposition befindet. Sofern weitere Winkelposition erforderlich sein sollten, in denen der Adapterkopf 10 zu arretieren ist, besteht die Möglichkeit, anstelle eines quadratischen Adapterkopfes einen im Querschnitt polygonalen Kopf mit 3 oder auch mehr parallel zueinander verlaufenden Seitenflächen einzusetzen, der jedoch in den Zeichnungen nicht dargestellt ist.

Wie der Darstellung von Fig. 3 und 4 weiterhin entnommen werden kann, weist der Adapterkopf 10 auf der dem Fenster 2 zugewandten Seite einen scheibenförmigen Lagerabschnitt 35 auf, der bevorzugt integral mit dem Adapterkopf 10 geformt ist. Der Lagerabschnitt 35 wird in einem der Form her angepassten kreisförmigen Aufnahmeabschnitt 36 in der Gehäusewand des Grundkörpers 4 drehbar aufgenommen und bildet ein Lager für die Antriebswelle 14 und den Adapterkopf, wenn dieser mittels des Drehgriffs 12 um die zugehörige Drehachse 15 rotiert wird. Der Aufnahmeabschnitt 36 in der Gehäusewand besitzt bevorzugt eine im Querschnitt stufenförmige Gestalt, die eine automatische Zentrierung des scheibenförmigen Lagerabschnitts 35 bewirkt und die Aufnahmekammer 8 zur Seite des Fensters 2 hin dichtet.

### Bezugszeichenliste

- 1: Schutzbeschlag
- 2: Fensterrahmen
- 4: Grundkörper
- 6: Schrauben
- 8: Aufnahmekammer
- 10: Adapterkopf
- 12: Drehgriff
- 12a: Eingriffsabschnitt
- 12b: Eingriffsöffnung
- 14: Antriebswelle
- 15: Drehachse der Antriebswelle
- 16: Schließmechanismus
- 18: Verschlusselement
- 20: Verriegelungsmechanismus
- 22a: Oberstift
- 22b: Unterstift
- 24: Entriegelungselement/Schlüssel
- 26: Trennebene
- 28: Innenwand des Verschlusselements
- 28a: erste Kontaktfläche
- 28b: zweite Kontaktfläche
- 30a: erste Seitenfläche
- 30b: zweite Seitenfläche
- 32: Eckbereich
- 34a: weitere Seitenfläche
- 34b: weitere Seitenfläche
- 35: Lagerabschnitt
- 36: Aufnahmeabschnitt

## Patentansprüche

1. Schutzbeschlag (1) für ein Fenster, mit einem am Fensterrahmen (2) befestigbaren Grundkörper (4), in dem eine Aufnalunenkammer (8) mit einem darin aufgenommenen Adapterkopf (10) geformt ist, der durch einen einsteckbaren Drehgriff (12) rotierbar ist und über eine Antriebswelle (14) auf einen Schließmechanismus (16) zum Verschließen des Fensters wirkt, sowie mit einem am Grundkörper (4) beweglich aufgenommenen und durch einen Verriegelungsmechanismus (20) verriegelbaren Verschlusselement (18), welches relativ zum Grundkörper (4) aus einer Freigabeposition, in der der Adapterkopf (10) in der Aufnahmekammer (8) zur Verdrehung des Adapterkopfes (10) mittels des Drehgriffs (12) von außen her zugänglich ist, in eine Schließposition bewegt werden kann, in der die Aufnahmekammer (8) durch das Verschlusselement (18) abgedeckt wird, **dadurch gekennzeichnet,**
**dass** am Verschlusselement (18) eine Kontaktfläche (28a) vorgesehen ist, die in der Schließposition formschlüssig mit dem Adapterkopf (10) zusammenwirkt und diesen drehfest in der Aufnahmekammer (8) arretiert.

2. Schutzbeschlag nach Anspruch 1,
**dadurch gekennzeichnet,**
**dass** der Adapterkopf (10) eine im Wesentlichen rechteckige oder polygonale Querschnittsform mit wenigstens einer Seitenfläche (30a, 30b) besitzt, die in der Schließposition des Verschlusselements (18) bei einer Drehung des Adapterkopfes (10) mit der Kontaktfläche des Verschlusselements (18) in Eingriff gelangt.

3. Schutzbeschlag nach Anspruch 2,
**dadurch gekennzeichnet,**
**dass** am Verschlusselement (18) eine im Wesentlichen parallel zur Kontaktfläche (28a) verlaufende weitere Kontaktfläche (28b) vorgesehen ist, die in der Schließposition mit einer weiteren Seitenfläche (34b) des Adapterkopfes (10) in Eingriff gelangt.

4. Schutzbeschlag nach Anspruch 3,
**dadurch gekennzeichnet,**
**dass** die erste und/oder zweite Kontaktfläche (28a, 28b) im Wesentlichen parallel zur Bewegungsrichtung des Verschlusselements (18) im Bereich der Seitenwände (28) des Verschlusselements angeordnet sind.

5. Schutzbeschlag nach Anspruch 1,
**dadurch gekennzeichnet,**
**dass** am Verschlusselement (18) ein die Kontaktfläche aufweisender nasenartiger Vorsprung geformt ist, der in der Schließposition in eine auf der Oberseite des Adapterkopfes (10) geformte nutartige Vertiefung eingreift, um den Adapterkopf (10) gegen eine Verdrehung zu sperren.

6. Schutzbeschlag nach einem der Ansprüche 1 bis 5,
**dadurch gekennzeichnet,**
**dass** der Adapterkopf (10) integral mit der Antriebswelle (14) zur Betätigung des Schließmechanismus (16) des Fensters geformt ist.

7. Schutzbeschlag nach einem der Ansprüche 1 bis 6,
**dadurch gekennzeichnet,**
**dass** der Adapterkopf (10) auf der dem Fensterrahmen (2) zugewandten Seite einen scheibenförmigen Lagerabschnitt (35) aufweist, der in einem zugehörigen, der Form her angepassten kreisförmigen Aufnahmeabschnitt (36) in der Gehäusewand des Grundkörpers (4) drehbar aufgenommen ist.

8. Schutzbeschlag nach einem der Ansprüche 1 bis 7,
**dadurch gekennzeichnet,**
**dass** der Verriegelungsmechanismus (20) wenigstens eine Sperrstiftanordnung (22) mit einem im Verschlusselement (18) aufgenommenen Oberstift (22a) und einem im Grundkörper (4) aufgenommenen Unterstift (22b) umfasst, die in der Schließposition durch ein in das Verschlusselement (18) einsteckbares Entriegelungselement (24) mit ihren aneinander anliegenden Stirnflächen in eine zwischen dem Grundkörper und dem Verschlusselement verlaufende Trennebene (26) verschiebbar sind, um, das Verschlusselement (18) zu entriegeln.

9. Schutzbeschlag nach einem der Ansprüche 1 bis 8,
**dadurch gekennzeichnet,**
**dass** der Verriegelungsmechanismus (20) einen durch einen Schlüssel mechanisch betätigbaren Schließzylinder und/oder ein elektro-mechanisch entriegelbares Sperrelement umfasst, welches das Verschlusselement (18) in der Schließposition gegen eine Verschiebung relativ zum Grundkörper (4) sperrt.

## Claims

1. Protective fitting (1) for a window having a base body (4) attachable to a window frame (2) in which fitting a containment chamber (8) is formed with an adapter head (10) contained in it which can be rotated by an insertable rotating handle (12) and which acts on a closing mechanism (16) via an actuation shaft (14) to close the window, and having a locking element (18) accommodated to move on the base body (4) and lockable via a locking mechanism (20), which locking element can be moved relative to said base body (4) into a closed position from a released position in which the adapter head (10) is accessible from the outside in the containment chamber (8) for tuning the adapter head (10) by means of the rotating handle (12), in which closed position the containment chamber (8) is covered by said locking element (18),
**characterised in that**
the locking element (18) is provided with a contact face (28a) which interacts in an interlocking fachion with the adapter head (10) in the closed position and fixes it in the containment chamber (8) so that it is unable to rotate.

2. Protective fitting according to claim 1,
**characterised in that**
the adapter head (10) has an essentially rectangular or polygonal cross sectional shape with at least one side face (30a, 30b) which, in the closed position of the locking element (18), engages with the contact face of the locking element (18) with the adapter head (10) rotated.

3. Protective fitting according to claim 2,
**characterised in that**
a further contact face (28b) running essentially parallel to the contact face
(28a) is provided on the locking element (18), wherein the contact face (28b), in the closed position, engages with a further side face (34b) of the adapter head (10).

4. Protective fitting according to claim 3,
**characterised in that**
the first and/or second contact face (28a, 28b) is/are arranged essentially parallel to the direction of motion of the locking element (18) in the region of the side walls (28) of the locking element.

5. Protective fitting according to claim 1,
**characterised in that**
a nose-shaped projection having the contact face is formed on the locking element (18) such that, in the closed position, it engages in a groove-shaped recess formed in the upper side of the adapter head (10) to block the adapter head (10) from being turned.

6. Protective fitting according to one of the claims 1 to 5, **characterised in that**
the adapter head (10) is formed integrally with the actuation shaft (14) for the actuation of the closing mechanism (16).

7. Protective fitting according one of the claims 1 to 6, **characterised in that,**
on the side facing the window frame (2), the adapter head (10) has a disc-shaped bearing part (35) housed to rotate in a circular seat part (36) in the body wall of the base body (4), wherein said seat part is shaped to fit said bearing part.

8. Protective fitting according to one of the claims 1 to 7, **characterised in that**
the locking mechanism (20) comprises at least one locking pin arrangement (22) with an upper pin (22a) incorporated in the locking element (18) and a lower pin (22b) incorporated in the base body (4) which, in the closed position, are movable by an unlocking element (24), insertable into the locking element (18), with their front faces resting on each other in a parting plane running between said base body and said locking element, in order to lock said locking element

9. Protective fitting according to one of the claims 1 to 8,
**characterised in that**
the locking mechanism (20) comprises a lock cylinder actuated mechanically by a key and/or an electro-mechanically unlockable locking element, wherein said locking mechanism in the closed position fixes the locking element (18) to prevent it from being moved relative to the base body (4).

## Revendications

1. Ferrure de protection (1) pour une fenêtre, comprenant un corps de base (4) pouvant être fixé au châssis de fenêtre (2), dans lequel une chambre de réception (8) est formée avec une tête d'adaptateur (10) logée à l'intérieur de celle-ci, qui peut tourner grâce à une poignée tournante (12) pouvant être introduite et qui agit, par l'intermédiaire d'un arbre d'entraînement (14), sur un mécanisme de fermeture (16) pour fermer la fenêtre, et un élément de fermeture (18) logé de manière mobile sur le corps de base (4) et pouvant être verrouillé grâce à un mécanisme de verrouillage (20), qui peut être déplacé par rapport au corps de base (4) d'une position de libération, dans laquelle la tête d'adaptateur (10) dans la chambre de réception (8) est accessible depuis l'extérieur pour tourner ladite tête d'adaptateur (10) au moyen de la poignée tournante (12), jusqu'à une position de fermeture, dans laquelle la chambre de réception (8) est recouverte par l'élément de fermeture (18),
**caractérisée en ce que**
il est prévu, sur l'élément de fermeture (18), une surface de contact (28a) qui, en position de fermeture, coopère par concordance de forme avec la tête d'adaptateur (10) et la bloque en rotation dans la chambre de réception (8).

2. Ferrure de protection selon la revendication 1,
**caractérisée en ce que**
la tête d'adaptateur (10) possède une forme en coupe transversale sensiblement rectangulaire ou polygonale avec au moins une surface latérale (30a, 30b) qui, en position de fermeture de l'élément de fermeture (18), lors d'une rotation de la tête d'adaptateur (10), vient en prise avec la surface de contact de l'élément de fermeture (18).

3. Ferrure de protection selon la revendication 2,
**caractérisée en ce que**
il est prévu, sur l'élément de fermeture (18), une autre surface de contact (28b) sensiblement parallèle à la surface de contact (28a), qui, en position de fermeture, vient en prise avec une autre surface latérale (34b) de la tête d'adaptateur (10).

4. Ferrure de protection selon la revendication 3,
**caractérisée en ce que**
la première et/ou deuxième surfaces de contact (28a, 28b) sont disposées de façon sensiblement parallèle au sens de déplacement de l'élément de fermeture (18) au niveau des parois latérales (28) de celui-ci.

5. Ferrure de protection selon la revendication 1,
**caractérisée en ce que**
il est formé, sur l'élément de fermeture (18), une partie saillante en forme de nez qui, en position de fermeture, s'engage dans un enfoncement en forme de rainure formée sur le côté supérieur de la tête d'adaptateur (10), afin de bloquer la tête d'adaptateur (10) contre une rotation.

6. Ferrure de protection selon l'une des revendications 1 à 5, **caractérisée en ce que**
la tête d'adaptateur (10) est formée d'une seule pièce avec l'arbre d'entraînement (14) pour l'actionnement du mécanisme de fermeture (16) de la fenêtre.

7. Ferrure de protection selon l'une des revendications 1 à 6, **caractérisée en ce que**
la tête d'adaptateur (10) comporte, sur le côté tourné vers le châssis de fenêtre (2), une portion de support (35) en forme de disque, qui est reçue à rotation dans une portion de logement (36) associée, de forme adaptée circulaire, prévue dans la paroi du boîtier du corps de base (4).

8. Ferrure de protection selon l'une des revendications 1 à 7, **caractérisée en ce que**
le mécanisme de verrouillage (20) comprend au moins un agencement de tiges de blocage (22) avec une tige supérieure (22a) reçue dans l'élément de fermeture (18) et une tige inférieure (22b) reçue dans le corps de base (4), qui en position de fermeture, grâce à un élément de déverrouillage (24) pouvant être introduit dans l'élément de fermeture (18), peuvent se déplacer avec leurs faces frontales appliquées l'une contre l'autre, dans un plan de séparation (26) s'étendant entre le corps de base et l'élément de fermeture, afin de déverrouiller l'élément de fermeture (18).

9. Ferrure de protection selon l'une des revendications 1 à 8, **caractérisée en ce que**
le mécanisme de verrouillage (20) comprend un cylindre de fermeture actionnable mécaniquement par une clé et/ou un élément de blocage à déverrouillage électromécanique, lequel bloque l'élément de fermeture (18) en position de fermeture contre un déplacement par rapport au corps de base (4).
